# EUROPÄISCHE PATENTSCHRIFT

(11) **EP 0 364 434 B1**
(45) Veröffentlichungstag und Bekanntmachung des Hinweises auf die Patenterteilung: **09.10.1991**
(21) Anmeldenummer: 87903250.6
(22) Anmeldetag: 25.05.1987
(51) Int. Cl.: A63B 71/14, A41D 13/10

(54) **HANDSCHUTZ FÜR KAMPFSPORTARTEN**
HAND PROTECTION FOR COMBATIVE TYPES OF SPORT
PROTEGE-MAIN POUR SPORTS DE COMBAT

(30) Priorität: 01.04.1987 DE 3710832
(43) Veröffentlichungstag der Anmeldung: 25.04.1990
(73) Patentinhaber: TOP TEN Sportartikel GmbH, 34123 Kassel-Bettenhausen (DE)
(72) Erfinder: Brückner, Georg F., (DE)
(74) Vertreter: Preissner, Nicolaus, Dipl.-Ing.
(86) Internationale Anmeldenummer: DE8700238
(87) Internationale Veröffentlichungsnummer: WO8807395

(56) Entgegenhaltungen:
- EP-A- 0 143 997
- DE-A- 3 310 612
- DE-B- 1 009 988
- US-A- 1 534 654
- US-A- 1 752 977
- US-A- 2 291 184
- US-A- 4 603 439

## Beschreibung

Die Erfindung bezieht sich auf einen Handschutz für Kampfsportarten mit einer flexiblen Hülle aus Leder oder Kunstleder und einer eingeschobenen, einstückigen und elastischen Polsterung aus Schaumstoff, die das Handgelenk, den Handrücken und die Finger überdeckt.

Ein nach diesem Prinzip aufgebauter Boxhandschuh ist aus der DE-A-31 47 997 bekannt. Dabei wird in eine entsprechende Hülle ein vorgeformter flacher Körper aus einem geschlossenzelligen Schaumstoff eingeschoben, um damit die Verletzungsgefahr beim Boxen zu vermindern.

Der dabei verwendete geschlossenzellige Schaumstoff ist zwar hochelastisch, weist aber kaum eine Dämpfungswirkung oder eine Stoßabsorption auf, sondern gibt elastisch federnd die aufgebrachte Kraft praktisch unverändert zurück und weiter. Darüber hinaus bietet dieses Polster auch wegen seiner unzureichenden Stärke nur einen relativ geringen Schutz.

Ferner ist aus der US-A-4 603 439 ein Handschutz bekannt, bei dem mehrere entsprechend ausgeschnittene Platten aus offen- oder geschlossenzelligem Schaumstoff miteinander dicht verklebt und gemeinsam in eine Hülle eingeschoben sind. Die innerste, direkt an die Fingeroberseite angrenzende, plattenförmige Schaumstoffschicht ist dabei aus einem offenzelligen Polyschaumstoff sehr geringer Dichte, der jedoch bei einem Aufschlag vollständig zusammengepreßt wird.

Schließlich ist aus der EP-A-0 143 997 ein Handschutz bekannt, der aus einem einstückigen Formteil aus Polyurethan-Integral-Schaum ohne zusätzliche äußere Hülle besteht, wobei das Integral-Schaumstoffteil wegen seiner geschlossenen, integralen Oberfläche den Handschutz selbst bildet.

Der vorliegenden Erfindung liegt daher die Aufgabe zugrunde, einen Handschutz für Kampfsportarten, wie beispielsweise Boxen, Kick-Boxen, Thai-Boxen und anderer AllkampfStilarten zu schaffen, mit dem eine optimale Reduzierung der Aufschlagkräfte gewährleistet ist, so daß Stoßbeschleunigungen des Gehirns erheblich vermindert werden. Darüber hinaus soll dieser Handschutz überaus dauerfest und eine Veränderung von Konsistenz und/oder Verteilung der Füllung nicht zu befürchten sein.

Zur Lösung dieser Aufgabe ist erfindungsgemäß vorgesehen, daß die Polsterung aus einem einstückigen Formteil aus hochdämpfenden, offenzelligen Polyurethan-Schaumstoff besteht, das auf seiner gesamten Länge auf der Außenseite und der Innenseite in Querrichtung entsprechend der natürlichen Handwölbung gewölbt und in Längsrichtung im Bereich der hinteren Fingerknöchel um etwa 90° nach unten gewölbt ist und in diesem Bereiche eine Verstärkung von mindestens doppelter Materialstärke aufweist derart, daß der Krümmungsradius der Außenfläche höchstens so groß ist wie der Krümmungsradius der Innenfläche und sich Außenfläche und Innenfläche zu den Fingerspitzen einerseits und zum Handgelenk andererseits angenähert asymptotisch annähern.

Mit einer derartigen Einlage aus offenzelligem Schaumstoffmaterial wird eine hochdämpfende Wirkung erzielt, d.h. die Aufschlagkräfte werden in hohem Maße reduziert und abgebaut, wodurch gleichzeitig die Stoßbschleunigungen, die sich insbesondere negativ auf das Gehirn auswirken, reduziert werden. Darüber hinaus ergibt die vorgesehene Form des Schaumstoff-Formteils nach Einsetzen in die Hülle des Handschuhs eine Form, die angenähert der natürlichen Haltung einer gekrümmten und zur Faust geballten Hand entspricht, so daß beim völligen Schließen der Hand nur geringe zusätzliche Kräfte aufgebracht werden müssen.

Bei einem solchen Handschutz kann zusätzlich seitlich an den gewölbten Handrückenbereich ein auf der Unterseite flacher und auf der Oberseite gewölbter Daumenbereich einstückig angeformt sein, der in der Handschutzhülle die Oberseite des Daumens überwölbend abdeckt.

Ferner ist es zweckmäßig, wenn am Schaumstoff-Formteil seitlich im Zeigefingerbereich der Daumenspitze gegenüberstehend eine kappenförmige Auswölbung vorgesehen ist, die bei geschlossener Faust den Daumen überdeckt. Damit wird sicher verhindert, daß Stöße von vorn auf den Daumen auftreffen, die den Daumen stauchen können.

Um darüber hinaus ein Schließen der Faust praktisch ohne Kraftaufwendung zu ermöglichen, ist es zweckmäßig, wenn das Schaumstoff-Formteil auf seiner Unterseite im Bereich der hinteren Fingerknöchel einen quer über das Formteil verlaufenden, im Querschnitt angenähert keilförmig ausgebildeten Einschnitt aufweist.

Der das Handgelenk überdeckende Bereich des Formteils kann über einen Steg geringer Dicke an das Handrücken-und Daumen-Formteil angeformt sein. Es ist aber auch möglich, daß der das Handgelenk abdeckende Bereich als gesondertes, das Handgelenk voll umschließendes Formteil hergestellt ist.

Die Hülle des Handschutzes besteht zweckmäßigerweise aus einem die Oberseite und die Seitenflächen des Formteils überdeckenden Zuschnitt, einem die Handinnenfläche und die Daumeninnenseite überdeckenden Zuschnitt und einem das Handgelenk innen und außen überdeckenden Zuschnitt aus Leder oder Kunstleder, die miteinander verbunden sind, wobei zwischen Hand- und Daumenoberseitenzuschnitt sowie Hand- und Daumenunterseitenzuschnitt eine textile Zwischenlage zur Bildung einer separaten Kammer zur Aufnahme des Schaumstoff-Formteils eingearbeitet ist.

Zum besseren beziehen des Handschutzes kann der Handgelenkbereich auf der Unterseite durch einen keilförmigen Einschnitt geteilt sein.

Zur besseren Halterung ist es zweckmäßig, wenn im Bereich der Fingerspitzen in der Handschutzkappe ein nach innen vorspringender Steg als Griffleiste vorgesehen ist. Dieser Steg kann dabei als im Übergangsbereich zwischen Außen- und Innenzuschnitt der Hülle in die textile Zwischenlage eingearbeiteter Keder ausgebildet sein.

Um zu verhindern, daß vom Träger Schweiß in den Schaumstoff eindringt, kann das Schaumstoff-Formteil auf der Innenseite im Bereich des Handrückens eine Leder- oder Kunstlederauflage aufweisen.

Um ein leichtes Einsetzen des Schaumstoff-Formteils in den Handschutz zu ermöglichen, ist es zweckmäßig, das Schaumstoff-Formteil vor dem Einschieben in die Hülle mit einer dünnen Gleitfolie, insbesondere aus Polyäthylen, zu umhüllen, da dadurch eine mögliche Reibung weitgehend herabgesetzt ist.

Zur weiteren Optimierung eines Handschutes ist gemäß einer weiteren Ausgestaltung des Erfindungssgegenstandes vorgesehen, daß der erschluß des Handschutzes im Handgelenkbereich durch ein das Handgelenk fast vollständig umschließendes Klettband gebildet ist. Damit ist einmal ein schnelles und einfaches Verschließen des Handschutzes sowie eine Anpassung an unterschiedliche Arm- und Handgelenkdicken möglich. Ferner entfällt damit die Möglichkeit von Verletzungen, die durch die bisher übliche Verschnürung sehr häufig gegeben war und die daher mit einem Klebstreifen abgedeckt werden mußte..

Anhand einer schematischen Zeichnung sind Aufbau und Wirkungsweise von Ausführungsbeispielen nach der Erfindung näher erläutert. Dabei zeigen
Fig. 1 eine perspektivische Ansicht schräg von unten auf das Schaumstoff-Formteil,
Fig. 2 eine Aufsicht direkt von oben auf das Schaumstoff-Formteil,
Fig. 3 einen Längsschnitt durch den Hand- und Fingerbereich des Formteils entsprechend der Schnittlinie III-III nach Fig. 1,
Fig. 4 einen Querschnitt durch das Schaumstoff-Formteil im Hand- und Daumenbereich entsprechend der Schnittlinie IV-IV nach Fig. 1,
Fig. 5 einen Längsschnitt durch einen Handschutz im fertig konfektionierten Zustand,
Fig. 6 eine Seitenansicht des Handschutzes mit Blick auf die Daumenseite,
Fig. 7 eine Ansicht auf den Handschutz von vorn mit angelegtem Daumen und
Fig. 8 eine Ansicht auf den Handschutz von unten mit offenem Klettband.

Wie man insbesondere aus den Fig. 1 und 2 ersieht, weist das einstückige Formteil 1 aus offenzelligem Polyurethan-Schaumstoff einen Handbereich 2 zum Abdecken von Handrücken und Fingern und ggf. auch des Handgelenkes auf und ist im Fingerbereich 3 um etwa 90° nach unten gewölbt. An den Handbereich 2 ist seitlich einstückig ein flacher Daumenbereich 4 angeformt, der in etwa dem Winkel von 20° zur Längsachse des Handbereichs 2 verlauft. Dieser angeformte Daumenbereich 4 kann aber auch - wie durch die gestrichelte Linie 15 angedeutet - bei speziellen Anwendungsfällen entfallen, wie noch später erläutert wird.

Aus dem Längsschnitt nach Fig. 3, entsprechend der Schnittlinie III-III nach Fig. 1, erkennt man sehr deutlich den abgewinkelten Verlauf vom Handrückenbereich 2 zum Fingerbereich 3, wobei das Formteil 1 im Übergangsbereich eine erhebliche Verstärkung 5 aufweist. Um diese Verstärkung 5 mit stetiger Verdickung aus dem übrigen Formteilbereich zu erhalten, ist - wie auch aus der Figur ersichtlich - der Krümmungsradius der Außenfläche 6 kleiner als der der Innenfläche 7, wobei sich dann im weiteren Verlauf Außenfläche und Innenfläche einmal zum Fingerspitzenbereich 3 und zum anderen zum Handgelenkansatz 8 asymptotisch annähern.

Durch diese aufgezeigte Wölbung des Formteils und die entsprechend angeordnete Verstärkung ergibt sich, daß der Teil der Hand, nämlich der Bereich der hinteren Fingerglieder, der bei geballter Faust unmittelbar den Stoß führt und Stoßkräfte aufzunehmen hat, am stärksten geschützt ist und auch durch die Formgebung eine nahezu senkrechte Stellung einnimmt, um damit eine optimale Wirkung zu erzielen.

Um dabei ein Schließen der Faust praktisch ohne Kraftaufwendung zu ermöglichen, kann zusätzlich auf der Unterseite 7 des Formteils 2 im Bereich der hinteren Fingerknöchel ein quer über das Formteil 2 verlaufender Einschnitt 12 eingebracht werden, der im Querschnitt angenähert keilförmig ausgebildet ist.

Aus dem Querschnitt nach Fig. 4, entsprechend der Schnittlinie IV-IV nach Fig. 1, ist ersichtlich, daß der Handbereich 2 auch auf seiner Innenseite 7 quer verlaufend entsprechend der natürlichen Handwölbung gewölbt ist, um damit eine optimale Anlage zu gewährleisten. Die durch die Wölbung der Innenfläche 7 weiter unten liegende Kante 9 ist auch auf dem Längsschnitt nach Fig. 3 zu erkennen. Ebenso ist der Verlauf des Einschnittes 12 strichpunktiert angedeutet.

Seitlich zum Handbereich 2 ist ein Schnitt durch den Daumenbereich 4 gezeigt, der eine ebene Unterseite 10 und eine gewölbte Oberseite 11 aufweist. Dieser Daumenbereich 4 ist - wie insbesondere aus der Aufsicht nach Fig. 2 zu ersehen - relativ breit im Verhältnis zur Breite des Handbereiches 2, so daß er dann nach Einfahren in die Daumenhülle des Handschutzes die Oberseite des Daumens bis weit seitlich herabgezogen überwölbend abdeckt.

Nach dem in Fig. 5 dargestellten Längsschnitt durch einen fertig konfektionierten Handschutz ist das Schaumstoff-Formteil 2 auf der Oberseite von einem Zuschnitt 20 umgeben, der sich bis um die Seitenkanten des Formteils 2 erstreckt und auf der Unterseite in den die Handinnenfläche überdeckenden Zuschnitt 21 übergeht und mit diesem vernäht ist. Diese Teile 20 und 21 bestehen aus Leder oder aus Kunstleder. Zwischen beide Zuschnitte 20 und 21 ist eine textile Zwischenlage 22 eingenäht, die somit eine separate Kammer zur Aufnahme des Schaumstoff-Formteils 2 vom eigentlichen Handraum 23 abtrennt. Im Bereich der Fingerspitzen 3 ist in die textile Zwischenlage 22 im Bereich der Naht 24 zwischen oberem Zuschnitt 20 und unterem Zuschnitt 21 eine Griffleiste in Form eines Keders 25 eingearbeitet, die von den Fingerspitzen hintergriffen werden kann, um damit die untere Spitze 3 des Handschutzes besser zu führen und zur geballten Faust heranzuziehen.

Am hinteren Ende 8 des Formteils 1 ist der eigentliche Handgelenkbereich 30 gesondert angesetzt. Dieser weist ein nahezu umlaufendes Schaumstoff-Formteil 31 auf, das von einer Hülle 32 umgeben ist, die über eine Naht 33 mit dem eigentlichen Handbereich in Verbindung steht. Dieser Handgelenkteil 30 ist auf der Unterseite durch einen keilförmigen Einschnitt 34 zum besseren Einführen der Hand geteilt. Der eigentliche Verschluß des Handschutzes im Handgelenkbereich 30 wird dann durch ein das Handgelenk fast vollständig umschließendes Klettband 35 gebildet, das im frei nach unten hängenden Zustand gezeigt ist. Auf der Oberseite des Handgelenkbereiches ist die Gegenfläche 36 für das Klettband 35 zu erkennen.

Dieses Verschließen eines Handschutzes, der auch anders ausgebildet sein kann, allein durch ein Klettband 35 ermöglicht einmal einen festen Sitz auch bei den verschiedensten Handgelenkstärken. Zum anderen entfallen damit die bisher üblichen Verschnürungen, die nur mit hohem Aufwand mit der richtigen Spannung festzuziehen und häufig Anlaß zu erheblichen Verletzungen beim Gegner waren.

Fig. 6 zeigt schließlich eine Seitenansicht auf den kompletten Handschutz mit Blick auf den Daumenbereich 4. Man erkennt hier, daß der Daumenbereich 4 jetzt senkrecht nach unten geklappt ist und von vorn durch den gekrümmten Bereich 3 abgedeckt ist. Aus dieser Darstellung zeigt sich insbesondere, daß durch die entsprechende Formgebung des Schaumstoff-Formteils der fertig konfektionierte Handschutz schon praktisch eine natürliche Fausthaltung darstellt, so daß zusätzliche Verspannkräfte zum Bilden der Faust kaum aufgewandt werden müssen.

Fig. 7 zeigt eine Ansicht von vorn auf den Handschutz, bei der der Daumenbereich 4 dicht am Fingerbereich 3 anliegt. Durch eine zusätzlich vorgesehene seitliche Auswölbung 40 seitlich am Zeigefinger - wie das auch aus Fig. 1 und 2 am Schaumstoff-Formteil 1 zu ersehen istwird der Daumen auch von oben gegen direkte Stöße abgeschirmt und es ergibt sich eine geschlossene Außenkontur, die einen sicheren Schutz für den Daumen bietet.

Fig. 8 schließlich zeigt eine Ansicht von unten auf einen Handschutz mit geöffnetem Klettband 35. Hierbei sind besonders deutlich der senkrecht abgewinkelte Daumenbereich 4, der gekrümmte Fingerbereich 3 sowie die Nahtkante 24 zwischen oberem Zuschnitt 20 und Handflächenzuschnitt 21 zu erkennen. In die Handfläche 21 sind darüber hinaus noch Luftlöcher 41 eingeschnitten. Der Handgelenkbereich 30 ist durch einen sich bis in die Handfläche 21 erstreckenden keilförmigen Schlitz 34 zum leichteren Einführen der Hand offen.

Der beschriebene Handschutz für Kampfsportarten kann in seiner Formgebung des Schaumstoff-Formteils für unterschiedliche Anwendungs- und Trainingszwecke auch geringfügig abgeändert werden. So wird beispielsweise ein Handschutz zum Sparring in seiner Polsterung dicker und ggf. ohne gesondertes Daumenfach ausgeführt.

Zum leichteren Einführen des Schaumstoff-Formteils 1 in die Hülle des Handschutzes kann zur Verminderung der Reibung das Formteil vorher in eine dünne Folie, beispielsweise aus Polyäthylen, oder einen entsprechenden Beutel eingelegt und dann in die Handschutzhülle eingefuhrt werden, wodurch sich der Komplettierungsvorgang außerordentlich erleichtert.

Insgesamt ergibt sich also ein optimaler Handschutz, der durch die Formgebung und Materialwahl seiner Füllung wesentlich zum Schutz vor Verletzungen innerer und äußerer Art beiträgt. Durch die Eigenschaften des Materials werden dabei Aufschlagkräfte sicher abgebaut und Stoßbeschleunigungen, die sich insbesondere gefährlich auf das Gehirn auswirken, reduziert.

## Patentansprüche

1. Handschutz für Kampfsportarten aus einer flexiblen Hülle aus Leder oder Kunstleder und einer eingeschobenen, einstückigen und elastischen Polsterung aus Schaumstoff, die das Handgelenk, den Handrücken und die Finger überdeckt, dadurch gekennzeichnet, daß die Polsterung aus einem einstückigen Formteil (1) aus hochdämpfenden, offenzelligen Polyurethan-Schaumstoff besteht, das auf seiner gesamten Länge auf der Außenseite und der Innenseite in Querrichtung entsprechend der natürlichen Handwölbung gewölbt und im Bereich der hinteren Fingerknöchel um etwa 90° nach unten gewölbt ist und in diesem Bereich eine Verstärkung (5) derart aufweist, daß der Krümmungsradius der Außenfläche (6) höchstens so grob ist wie der Krümmungsradius der Innenfläche (7) und sich Außenfläche (6) und Innenfläche (7) zu den Fingerspitzen (3) einerseits und zum Handgelenk (8) andererseits asymptotisch annähern.

2. Handschutz nach Anspruch 1, dadurch gekennzeichnet, daß an den Handbereich (2) seitlich in gleicher Ebene ein flacher Daumenbereich (4) angeformt ist, der in der Handschutzhülle (20) die Oberseite des Daumens überwölbend abdeckt.

3. Handschutz nach Anspruch 1 und 2, dadurch gekennzeichnet, daß am Schaumstoff-Formteil (1) seitlich am Zeigefingerbereich der Daumenspitze gegenüberstehend eine kappenförmige Auswölbung (40) vorgesehen ist, die bei geschlossener Faust den Daumen überdeckt.

4. Handschutz nach einem der Anspüche 1 bis 3, dadurch gekennzeichnet, daß das Schaumstoff-Formteil (2) auf seiner Unterseite im Bereich der hinteren Fingerknöchel einen quer über das Formzeil (2) verlaufenden, im Querschnitt angenähert keilförmig ausgebildeten Einschnitt (12) aufweist.

5. Handschutz nach Anspruch 1 bis 4, dadurch gekennzeichnet, daß der das Handgelenk überdeckende Bereich (30) des Formteils über einen Steg geringer Dicke an das Handrücken- und Daumenformteil (2,4) angeformt ist.

6. Handschutz nach Anspruch 1 bis 4, dadurch gekennzeichnet, daß der das Handgelenk abdeckende Bereich (30) als gesondertes, das Handgelenk voll umschließendes Formteil (31) hergestellt ist.

7. Handschutz nach einem oder mehreren der Ansprüche 1 bis 6, dadurch gekennzeichnet, daß die Hülle einen die Oberseite (6) und die Seitenflächen des Formteils (1) überdeckenden Zuschnitt (20), einen die Handinnenfläche und die Daumeninnenseite überdeckenden Zuschnitt (21) und einen das Handgelenk innen und außen überdeckenden Zuschnitt (32) aus Leder oder Kunstleder aufweist, die miteinander verbunden sind, und daß zwischen Hand- und Daumenoberseiten- und -unterseitenzuschnitt (20,21) eine textile Zwischenlage (22) zur Aufnahme des Schaumstoff-Formteils (1) eingearbeitet ist.

8. Handschutz nach Anspruch 7, dadurch gekennzeichnet, daß der Handgelenkbereich (30) auf der Unterseite durch einen keilförmigen Einschnitt (34) geteilt ist.

9. Handschutz nach Anspruch 7 oder 8, dadurch gekennzeichnet, daß der Verschluß des Handschutzes im Handgelenkbereich (30) durch ein das Handgelenk fast vollständig umschließendes Klettband (35) gebildet ist.

10. Handschutz nach Anspruch 7, dadurch gekennzeichnet, daß im Bereich der Fingerspitzen (3) in der Handschutzkappe ein nach innen vorspringender Steg (25) als Griffleiste vorgesehen ist.

11. Handschutz nach Anspruch 10, dadurch gekennzeichnet, daß der Steg als im Übergangsbereich (24) zwischen Außen- und Innenzuschnitt (20,21) der Hülle in die textile Zwischenlage (22) eingearbeiteter Keder (25) ausgebildet ist.

12. Handschutz nach Anspruch 1 bis 3, dadurch gekennzeichnet, daß das Schaumstoff-Formteil (1) auf der Innenseite im Bereich des Handrückens (2) eine Leder- und Kunstlederauflage aufweist.

13. Handschutz nach Anspruch 7, dadurch gekennzeichnet, daß das Schaumstoff-Formteil vor dem Einschieben in die Hülle mit einer dünnen Gleitfolie, insbesondere aus Polyäthylen, umhüllt ist.

## Claims

1. Hand guard for combative types of sport, comprising a flexible cover made of leather or imitation leather and an inserted, single-piece, elastic padding made of foamed material which covers the wrist, the back of the hand and the fingers, characterised in that the padding comprises a single-piece preform (1) made of a highly damping, open-cell polyurethane foamed material, which is curved along its entire length on the outside and on the inside in a transverse direction according to the natural curvature of the hand and is curved in the region of the back knuckles downwards through around 90° and in said region has a reinforcement (5) in such a manner that the radius of curvature of the outer surface (6) is at most as great as the radius of curvature of the inner surface (7) and the outer surface (6) and inner surface (7) approach one another asymptotically towards the finger tips (3) on the one hand and towards the wrist (8) on the other hand.

2. Hand guard according to claim 1, characterised in that there is formed on the hand region (2) laterally in the same plane a flat thumb region (4) which in the hand guard cover (20) arches over and covers the upper side of the thumb.

3. Hand guard according to claim 1 and 2, characterised in that there is provided on the foamed material preform (1) laterally on the index finger region opposite the tip of the thumb a cap-shaped bulge (40) which covers the thumb when the fist is closed.

4. Hand guard according to one of claims 1 to 3, characterised in that the foamed material preform (2) has on its underside in the region of the back knuckles a notch (12) which is approximately wedge-shaped in cross-section and extends transversely over the preform (2).

5. Hand guard according to claim 1 to 4, characterised in that the region (30) of the preform covering the wrist is formed by means of a web of reduced thickness onto the preform for the back of the hand and thumb (2, 4).

6. Hand guard according to claim 1 to 4, characterised in that the region (30) covering the wrist is manufactured as a separate preform (31) which fully encircles the wrist.

7. Hand guard according to one or more of claims 1 to 6, characterised in that the cover has a cut piece (20) which covers the upper side (6) and the side surfaces of the preform (1), a cut piece (21) which covers the palm of the hand and the inner side of the thumb, and a cut piece (32) made of leather or imitation leather which covers the inside and outside of the wrist, said cut pieces being joined to one another, and that a textile lining (22) is incorporated between the cut pieces (20, 21) for the hand and thumb upper and undersides for accommodating the foamed material preform (1).

8.. Hand guard according to claim 7, characterised in that the underside of the wrist region (30) is split by a wedge-shaped notch (34).

9. Hand guard according to claim 7 or 8, characterised in that the closure of the hand guard in the wrist region (30) is formed by a Velcro strip (35) which almost fully encircles the wrist.

10. Hand guard according to claim 7, characterised in that an inwardly projecting web (25) is provided as a gripping ridge in the region of the finger tips (3) in the top of the hand guard.

11. Hand guard according to claim 10, characterised in that the web takes the form of piping (25) incorporated into the textile lining (22) in the transition region (24) between the outer and inner cut pieces (20, 21) of the cover.

12. Hand guard according to claim 1 to 3, characterised in that the foamed material preform (1) has a layer of leather or imitation leather on its inner side in the region of the back of the hand (2).

13. Hand guard according to claim 7, characterised in that, prior to its insertion into the cover, the foamed material preform is wrapped in a thin slidable film, in particular a polyethylene film.

## Revendications

1. Protège-main pour sports de combat, constitué par une enveloppe flexible en cuir ou en cuir synthétique, dans laquelle est inséré un rembourrage élastique monobloc formé d'un matériau mousse, qui recouvre le poignet, le dos de la main et les doigts, caractérisé par le fait que le rembourrage est constitué par une pièce de forme monobloc (1) formée d'un matériau mousse en polyuréthane à cellules ouvertes, qui réalise un amortissement intense, est cintré sur toute sa longueur, sur le côté extérieur et sur le côté intérieur, dans la direction transversale, d'une manière correspondant au galbe naturel de la main, et est cintré sur environ 90° vers le bas, au niveau des jointures arrière des doigts et possède, dans cette zone, un renforcement (5) tel que le rayon de courbure de la surface extérieure (6) est au maximum égal au rayon de courbure de la surface intérieure (7) et que la surface extérieure (6) et la surface intérieure (7) se rapprochent d'une manière asymptotique d'une part des extrémités (3) des doigts et d'autre part, du poignet (8).

2. Protège-main suivant la revendication 1, caractérisé par le fait que dans la partie (2) recouvrant la main est formée par moulage, latéralement et dans le même plan que cette partie, une partie plate (4) pour le pouce, qui, dans l'enveloppe (20) du protège-main, recouvre la partie supérieure du pouce avec un galbe accru.

3. Protège-main suivant les revendications 1 et 2, caractérisé par le fait que sur la pièce de forme (1) en matériau mousse, est prévu, latéralement dans la zone de l'index et à l'opposé de l'extrémité du pouce, une partie cintrée en forme de calotte (40), qui recouvre le pouce, lorsque le poing est serré.

4. Protège-main suivant l'une des revendications 1 à 3, caractérisé par le fait que la pièce de forme (2) en matériau mousse possède, au niveau de sa face inférieure et dans la zone des jointures arrière des doigts, une entaille (12) qui s'étend transversalement dans la pièce de forme (2) et est réalisée approximativement en forme de coin, en coupe transversale.

5. Protège-main suivant les revendications 1 à 4, caractérisé par le fait que la partie (30), qui recouvre le poignet, de la pièce de forme est formée par moulage pardessus une barrette de faible épaisseur sur la pièce de forme (2,4) recouvrant le dos de la main et le pouce.

6. Protège-main suivant les revendications 1 à 4, caractérisé par le fait que la partie (3), qui recouvre le poignet, est fanriquée sous la forme d'une pièce de forme particulière (31), qui entoure complètement le poignet.

7. Protège-main suivant une ou plusieurs des revendications 1 à 6, caractérisé par le fait que l'enveloppe possède une partie (20) qui recouvre la face supérieure (6) et les surfaces latérales de !a pièce de forme (1), une partie (21) qui recouvre la surface intérieure de la main et la surface intérieure du pouce, et une partie (32) qui recouvre intérieurement et extérieurement le poignet, ces parties étant réalisées en cuir ou en cuir synthétique et étant raccordées entre elles, et qu'entre les parties (20,21) recouvrant les parties supérieures et les parties inférieures de la main et du pouce, est inséré une couche intercalaire textile (22) servant à loger la pièce de forme en matériau mousse (1).

8. Protège-main suivant la revendication 7, caractérisé par le fait que la partie (30) recouvrant le poignet est subdivisée, au niveau de sa face inférieure, par une encoche en forme de coin (34).

9. Protège-main suivant la revendication 7 ou 8, caractérisé par le fait que la fermeture du protège-main est formée dans la zone (30) du poignet, par une bande auto-agrippante (35) qui entoure presque complètement le poignet.

10. Protège-main suivant la revendication 7, caractérisé par le fait qu'une barrette (25), qui fait saillie vers l'intérieur et est réalisée sous la forme d'une barrette de préhension, est prévue dans la zone des extrémités (3) des doigts, dans la calotte du protège-main.

11. Protège-main suivant la revendication 10, caractérisé par le fait que la barrette est réalisée sous la forme d'un bourrelet (25) ménagé dans la couche intercalaire textile (22), dans la zone de jonction (24) entre la partie extérieure et la partie intérieure (20,21) de l'enveloppe.

12. Protège-main suivant les revendications 1 à 3, caractérisé par le fait que la pièce de forme en matériau mousse (1) possède, sur sa face intérieure, au niveau du dos (2) de la main, un élément d'appui en cuir et en cuir synthétique.

13. Protège-main suivant la revendication 7, caractérisé par le fait que la pièce de forme en matériau mousse est enveloppée, avant son insertion dans l'enveloppe, par une feuille mince de glissement, réalisée notamment en polyéthylène.
